# EUROPÄISCHE PATENTSCHRIFT

(11) **EP 1 180 214 B1**
(45) Veröffentlichungstag und Bekanntmachung des Hinweises auf die Patenterteilung: **13.08.2003**
(21) Anmeldenummer: 00929315.0
(22) Anmeldetag: 22.05.2000
(51) Int. Cl.: F04B 39/10, F04B 37/16

(54) **AXIALKOLBEN-KÄLTEMITTELVERDICHTER**
AXIAL PISTON REFRIGERANT COMPRESSOR
COMPRESSEUR A REFRIGERANT

(30) Priorität: 25.05.1999 DE 19923611
(43) Veröffentlichungstag der Anmeldung: 20.02.2002
(73) Patentinhaber: DANFOSS COMPRESSORS GmbH, 24904 Flensburg (DE)
(72) Erfinder: IVERSEN, Frank, Holm, DK-6330 Padborg (DK); BJERRE, Preben, DK-6400 Soenderborg (DK)
(74) Vertreter: Nissen, Georg
(86) Internationale Anmeldenummer: DK0000271
(87) Internationale Veröffentlichungsnummer: WO00071896

(56) Entgegenhaltungen:
- WO-A1-96/34200
- DE-A1- 3 526 255
- GB-A- 2 083 566
- US-A- 5 816 783

## Beschreibung

Die Erfindung betrifft einen Axialkolben-Kältemittelverdichter mit mindestens einer Kolben-Zylinder-Einheit, deren Zylinder durch eine Ventilplatte abgeschlossen ist, die mindestens ein Druckventil mit einer Auslaßöffnung aufweist, wobei ein Vorsprung des Kolbens in die Auslaßöffnung ragt, wenn sich der Kolben in der Nähe seines oberen Totpunkts befindet.

Aus der DE 195 15 217 A1 ist ein Verdichter dieser Art bekannt, bei dem der Kolben einen asymmetrischen Vorsprung hat, der mit der Auslaßöffnung des Druckventils zusammenwirkt. Die Auslaßöffnung ist an den asymmetrischen Vorsprung des Kolbens angepaßt.

Aus der Patentanmeldung DK 898/92 ist ein Axialkolbenverdichter mit einem konischen Kolbenvorsprung bekannt, der mit einer konischen Auslaßöffnung des Druckventils zusammenwirkt.

Aus der US 5 149 254 ist ein Axialkolbenverdichter mit einer Vertiefung in dem Teil der Kolbenstirnfläche bekannt, der sich von der Auslaßöffnung des Druckventils zur Mitte der Kolbenstirnfläche erstreckt. In der Vertiefung kann ein Kolbenvorsprung vorgesehen werden, der mit der Auslaßöffnung zusammenwirkt.

Bei diesen bekannten Verdichtern soll der Kolbenvorsprung die Auslaßöffnung im oberen Totpunkt möglichst vollständig ausfüllen, um ihren "schädlichen Raum" zu vermeiden, d.h. das darin enthaltene Gas ebenfalls auszustoßen und dadurch den Wirkungsgrad des Verdichters zu steigern.

Hierbei wird die tatsächliche (freie) Querschnittsfläche der Auslaßöffnung verringert, wenn sich der Kolben seinem oberen Punkt nähert, so daß der Strömungswiderstand in der Auslaßöffnung ansteigt. Die Strömungsverhältnisse in der Auslaßöffnung und um das Ventilverschlußelement herum können bewirken, daß das Druckgas in einem Teil der Auslaßöffnung Rezirkulationszonen bildet. Der Kolbenvorsprung kann das Problem dadurch vergrößern, daß sich der Abstand zwischen Vorsprung und Auslaßöffnung schon bis zu einer Durchflußrestriktion verringert hat, bevor der Vorsprung die Auslaßöffnung erreicht hat. So kann die freie Querschnittsfläche der Auslaßöffnung schon erheblich eingeengt sein, bevor das Druckventil öffnet.

Der Erfindung liegt die Aufgabe zugrunde, einen Axialkolben-Kältemittelverdichter der eingangs genannten Art anzugeben, der einen noch höheren Wirkungsgrad hat.

Erfindungsgemäß ist diese Aufgabe dadurch gelöst, daß die Auslaßöffnung, der Kolbenvorsprung, die Innenseite der Ventilplatte und die Stirnfläche des Kolbens einen Durchflußkanal mit wenigstens über den größten Teil seines Umfangs stetigem Verlauf seiner Axialschnittkanten begrenzen, daß die freie Querschnittsfläche des Durchflußkanals so lange durch die kleinste Querschnittsfläche der Auslaßöffnung bestimmt ist, bis der Kolben während seines Druckhubs eine Position erreicht hat, die um mindestens die Höhe der Auslaßöffnung unter dem oberen Totpunkt liegt, daß während des weiteren Druckhubs des Kolbens die relative Abnahme der freien Querschnittsfläche des Durchflußkanals geringer als die relative Abnahme des Volumens des Druckraums ist und daß mindestens 45% des Volumens der Auslaßöffnung im oberen Totpunkt des Kolbens durch den Vorsprung ausgefüllt sind.

Bei dieser Lösung ergibt sich ein Durchflußkanal mit minimalem Strömungswiderstand, geringerem Druckverlust in der Auslaßöffnung und kleinerem "schädlichem Raum". Die maximale Ausströmgeschwindigkeit des Gases wird kleiner. Gleichzeitig wird eine Geräuschminderung erreicht. Insgesamt ergibt sich ein höherer Wirkungsgrad des Verdichters.

Vorzugsweise ist dafür gesorgt, daß die Querschnittsfläche der Auslaßöffnung zur Außenseite der Ventilplatte hin abnimmt, daß die Querschnittsfläche des Vorsprungs zu seinem freien Ende hin abnimmt und daß die Querschnittsflächen der Auslaßöffnung und des Vorsprungs sich derartig in Axialrichtung ändern, daß sich die freie Querschnittsfläche des Durchflußkanals während der Kolbenbewegung relativ weniger ändert als das im Zylinder verbleibende Volumen. Dadurch wird erreicht, daß der Strömungswiderstand des Durchflußkanals auf einem niedrigen Wert bleibt, während der Durchfluß oder Massenstrom während des Druckhubs des Kolbens abnimmt.

Während des Druckhubs des Kolbens kann der Strömungswiderstand des Durchflußkanals durch die kleinste Querschnittsfläche der Auslaßöffnung bestimmt sein, bis das freie Ende des Kolbenvorsprungs mit der Innenseite der Ventilplatte fluchtet. Dadurch wird ein optimaler Gasabfluß sichergestellt, während der Massenstrom durch die Auslaßöffnung am größten ist.

Insbesondere kann während des Druckhubs des Kolbens der Strömungswiderstand des Durchflußkanals durch die kleinste Querschnittsfläche der Auslaßöffnung bestimmt sein, bis 50% der Höhe des Kolbenvorsprungs in die Auslaßöffnung eingedrungen sind. Dadurch wird ein optimaler Gasaustritt erreicht, bis die Kolbengeschwindigkeit deutlich verringert ist und der Gasdurchfluß abgenommen hat.

Eine vorteilhafte Ausgestaltung besteht darin, daß ein Axialschnitt durch die Auslaßöffnung der Ventilplatte und den Kolbenvorsprung gekrümmte Schnittkanten aufweist. Hierbei kann die Schnittkante der Auslaßöffnung steiler als die des Vorsprungs sein.

Insbesondere kann der erfindungsgemäße Verdichter so ausgestaltet sein, daß die Übergänge zwischen der Ventilplattenoberfläche und der Auslaßöffnung und der Übergang zwischen der Kolbenstirnfläche und dem Vorsprung stetig sind, wobei der Übergang zwischen Auslaßöffnung und Ventilsitz und der Übergang zwischen Vorsprung und Kolbenstirnfläche abgerundet sind. Dadurch kann der Gasabfluß während der Entleerung des Zylinders nahezu ohne Wirbelbildung erfolgen, wobei der Strömungswiderstand verringert wird.

Die Auslaßöffnung kann asymmetrisch ausgebildet sein. Dies ist von Vorteil, wenn die Auslaßöffnung gegenüber der Mitte des Zylinders versetzt ausgebildet ist.

Alternativ kann die Auslaßöffnung symmetrisch ausgebildet sein. Dies ist von Vorteil, wenn die Auslaßöffnung in der Nähe der Zylindermitte liegt.

Auch der Kolbenvorsprung kann asymmetrisch ausgebildet sein. Dadurch kann der Vorsprung an eine asymmetrische Auslaßöffnung angepaßt werden.

Wenn der Kolbenvorsprung symmetrisch ausgebildet ist, kann er an eine symmetrische Auslaßöffnung angepaßt werden.

Es ist auch möglich, einen symmetrischen Kolbenvorsprung mit einer asymmetrischen Ventilöffnung, und umgekehrt, zu kombinieren.

Die Erfindung wird nachstehend anhand der beigefügten Zeichnungen bevorzugter Ausführungsbeispiele näher beschrieben. Es zeigen:
- Fig. 1: einen vergrößerten Axialschnitt durch einen Teil einer Kolben-Zylinder-Einheit eines bekannten Axialkolben-Kältemittelverdichters im Bereich eines Druckventils,
- Fig. 2: einen der Fig. 1 entsprechenden Axialschnitt eines weiteren bekannten Axialkolben-Kältemittelverdichters mit einem stirnseitigen Vorsprung des Kolbens,
- Fig. 3: einen der Fig. 1 entsprechenden Axialschnitt einer Kolben-Zylinder-Einheit eines ersten Ausführungsbeispiels eines erfindungsgemäßen Kältemittelverdichters,
- Fig. 4: einen Axialschnitt durch eine KolbenZylinder-Einheit eines gegenüber dem Ausführungsbeispiel nach Fig. 3 etwas abgewandelten Ausführungsbeispiels eines erfindungsgemäßen Kältemittelverdichters,
- Fig. 5: ebenfalls einen den vorhergehenden Figuren entsprechenden Axialschnitt eines Teils einer Kolben-Zylinder-Einheit eines dritten Ausführungsbeispiels eines erfindungsgemäßen Kältemittelverdichters,
- Fig. 6: ebenfalls einen den vorhergehenden Figuren entsprechenden Axialschnitt eines Teils einer Kolben-Zylinder-Einheit eines vierten Ausführungsbeispiels eines erfindungsgemäßen Kältemittelverdichters.
- Fig. 7: einen der Fig. 4 entsprechenden Axialschnitt einer Kolben-Zylinder-Einheit zur Verdeutlichung der Bestimmung der freien Querschnittsfläche des Durchflusskanals.
- Fig. 8: einen der Fig. 3 entsprechenden Axialschnitt einer Kolben-Zylinder-Einheit mit zwei unterschiedlichen Kolbenpositionen.

Bei dem bekannten Kältemittelverdichter nach Fig. 1 ist ein Kolben 1 in einem nicht dargestellten Zylinder geführt, der durch eine Ventilplatte 2 verschlossen ist. Die Ventilplatte 2 ist mit einem schematisch dargestellten Druckventil 3 versehen, das eine kreiszylindrische Auslaßöffnung 4 in der Ventilplatte 2 mit einem auf der Außenseite der Ventilplatte 2 ausgebildeten Ventilsitz 5 und einem Ventilverschlußelement 6 in Form einer Platte aufweist. Das Ventilverschlußelement 6 wird unter dem Innendruck des Zylinders gegen die Kraft einer nicht dargestellten Feder vom Ventilsitz 5 abgehoben, um das Druckventil 3 zu öffnen, oder ist als an der Ventilplatte 2 einseitig eingespannte Blattfeder ausgebildet.

Während des Druckhubs des Kolbens 1, d.h. wenn er sich seinem oberen Totpunkt nähert, wird zwischen der Innenseite 7 der Ventilplatte 2 und der Stirnfläche 8 des Kolbens 1 der Durchfluß am Umfang der Auslaßöffnung 4 eingeengt, d.h. die freie Querschnittsfläche eines Durchflußkanals zur Auslaßöffnung 4 verringert und dadurch die Strömungsgeschwindigkeit während des Druckhubs bei geöffnetem Druckventil 3 erhöht, so daß Rezirkulationszonen in der Auslaßöffnung gebildet werden, die den Strömungswiderstand erhöhen und dadurch den Wirkungsgrad des Verdichters verringern und gleichzeitig den Geräuschpegel im Betrieb des Verdichters erhöhen. Das Volumen der Auslaßöffnung 4 wirkt als "schädlicher Raum", der den Wirkungsgrad des Verdichters weiter verringert.

Der bekannte Kältemittelverdichter nach Fig. 2 unterscheidet sich von dem nach Fig. 1 nur dadurch, daß die Stirnfläche 8 des Kolbens 1 mit einem etwa kegelstumpfförmgen Vorsprung 9 versehen ist, der die Auslaßöffnung 4 teilweise ausfüllt. Der Vorsprung 9 kann jedoch den Durchfluß bereits einschränken, bevor der Vorsprung 9 in die Auslaßöffnung 4 eintritt und bevor das Druckventil 3 geöffnet ist. Wenn das Druckventil 3 geöffnet ist, ist die Strömungsgeschwindigkeit des Gases, während es durch den Kolben 1 aus dem Zylinder gestoßen wird, am größten, so daß eine Verringerung der Querschnittsfläche des Durchflußkanals den Wirkungsgrad des Verdichters erheblich verringert.

Auch bei dem Ausführungsbeispiel des erfindungsgemäßen Kältemittelverdichters nach Fig. 3 ist die Stirnfläche 8 des Kolbens 1 mit einem Vorsprung 10 versehen, der die Auslaßöffnung 11 des Druckventil 3 im oberen Totpunkt des Kolbens 1 teilweise ausfüllt, wie es durch die durchgehende Begrenzungslinie des Kolbens 1 dargestellt ist. Die gestrichelten Linien stellen den Kolben 10 in verschiedenen tieferen Lagen dar.

Im Gegensatz zu dem bekannten Verdichter nach Fig. 2 ändert sich die Querschnittsfläche bzw. der Durchmesser der Auslaßöffnung 11 über ihre gesamte Höhe H, d.h. die Querschnittsfläche bzw. ihr Durchmesser nimmt von innen nach außen stetig und nichtlinear ab. Dabei ist auch der Übergang von der Innenseite 7 der Ventilplatte 2 zur Auslaßöffnung 11 abgerundet.

Auch der Vorsprung 10 des Kolbens 1 hat eine über seine gesamte Höhe stetig und nichtlinear zu seinem freien Ende hin abnehmende Querschnittsfläche. Das gleiche gilt auch für den Querschnittsdurchmesser des Vorsprungs 10. Die Abnahmegeschwindigkeit der Querschnittsfläche des Vorsprungs 10 ist jedoch etwas größer als die der Auslaßöffnung 11. Gleichzeitig ist der Übergang zwischen der ebenen Stirnfläche 8 des Kolbens 10 und der Umfangsfläche des Vorsprungs 10 stetig bzw. abgerundet.

Zwischen dem Vorsprung 10 und der Auslaßöffnung 11 wird ein Durchflußkanal 12 gebildet, dessen Axialschnittkanten in jeder Axialschnittebene stetig gekrümmt sind und dessen freie Querschnittsfläche von der Lage des Kolbens 1 abhängt, d.h. während seines Druckhubs abnimmt. Außerdem ändert sich die Querschnittsfläche des Durchflußkanals 12 nicht sprungartig, sondern stetig über die Länge des Durchflußkanals.

Während sich der Kolben 1 aus der in Fig. 3 unteren, gestrichelt dargestellten Position zum Oberen Totpunkt hin bewegt, d.h. während seines Druckhubs, erreicht er die mittlere gestrichelt dargestellte Position. In dieser Position ist die Querschnittsfläche des Durchflußkanals verringert. Während sich der Kolben 1 jedoch dem oberen Totpunkt nähert, nimmt seine Geschwindigkeit und damit auch der Massen- oder Volumenstrom des ausgestoßenen Gases ab. Deshalb kann die Querschnittsfläche des Durchflußkanals 12 ohne Erhöhung des Druckverlustes verringert werden. Im oberen Totpunkt des Kolbens 1, durch die durchgehende Linie dargestellt, ist die Querschnittsfläche des Durchflußkanals 12 auf ein Minimum verringert, gleichzeitig hat aber der Gasstrom (Massenoder Volumenstrom) abgenommen. Da der Vorsprung 10 die Auslaßöffnung 11 nunmehr nahezu vollständig ausfüllt, wird der "schädliche Raum" auf ein Minimum verringert, weil nahezu die gesamte Gasmenge aus dem Zylinder unter dem Ventilverschlußelement 6 hindurch nach außen gedrückt wird. Es verbleibt jedoch ein freier, wenn auch sehr enger Durchflußkanal, so daß selbst im und nach dem oberen Totpunkt bei geöffnetem Druckventil 3 Gas über die Auslaßöffnung 11 zum Druckausgang austreten kann.

Durch die Verringerung des Druckverlustes während der Entleerung des Zylinders und die gleichzeitige Verringerung des "schädlichen Raums" wird der Wirkungsgrad des Verdichters erhöht.

Das Ausführungsbeispiel nach Fig. 4 unterscheidet sich von dem nach Fig. 3 nur dadurch, daß der Übergang 13 zwischen dem Ventilsitz 5 und der Auslaßöffnung 11 sowie der Übergang 14 zwischen der Stirnfläche des Vorsprungs 10 und seiner Umfangsfläche stetig abgerundet sind.

Die stetigen Übergänge 13, 14 sowie die stetigen Übergänge zwischen der Innenseite 7 der Ventilplatte 2 und der Auslaßöffnung 11 sowie zwischen der Stirnfläche 8 des Kolbens 1 und der Umfangsfläche des Vorsprungs 10 bewirken, daß in der Gasströmung weniger Wirbel auftreten, so daß die Rezirkulationszonen und die Strömungsgeräusche verringert werden.

Bei dem Ausführungsbeispiel nach Fig. 5 ist die Auslaßöffnung 15 des Druckventils 3 asymmetrisch. Auch der Vorsprung 16 des Kolbens 1 ist entsprechend asymmetrisch. D.h., die Steilheiten der Flanken der Auslaßöffnung 15 und des Vorsprungs 16 sind auf sich gegenüberliegenden bzw. voneinander abgekehrten Seiten, links und rechts in der Axialschnittansicht, verschieden. Durch diese aneinander angepaßten Asymmetrien der Auslaßöffnung und des Vorsprungs 16 strömt auch das Gas asymmetrisch aus dem Zylinder 17. Die Auslaßöffnung 15 und der Vorsprung 16 sind hierbei so weit exzentrisch zur Mittelachse des Zylinders angeordnet, daß sie nahe an der Wand des Zylinders 17 liegen. Im übrigen entspricht dieses Ausführungsbeispiel dem Ausführungsbeispiel nach Fig. 4.

Bei dem in Fig. 6 dargestellten Ausführungsbeispiel sind die Auslaßöffnung 18 und der Vorsprung 19 ebenfalls asymmetrisch ausgebildet, so daß ihre Axialschnittkonturen einander weitgehend entsprechen, und beide noch näher als bei dem Ausführungsbeispiel nach Fig. 5 an der Wand des Zylinders 17 angeordnet. Da in diesem Fall das Gas während des Druckhubs bei geöffnetem Druckventil 3 hauptsächlich von dem in Fig. 6 linken, etwa mittleren Bereich der Stirnfläche 8 zur Auslaßöffnung 18 hin strömt, können die in der Nähe der Innenseite des Zylinders 17 einander zugekehrten Flächen der Auslaßöffnung 18 und des Vorsprungs 19 mit Kanten 20 und 21 versehen sein, die in teilzylindrische Flächen 22 bzw. 23 übergehen. Die Anordnung der Auslaßöffnung 18 in unmittelbarer Nähe der Innenseite des Zylinders 17 ermöglicht es, sowohl die Auslaßöffnung 18 als auch die nicht dargestellte Ansaugöffnung in der Ventilplatte 2 mit einem größeren Durchmesser auszubilden.

Bei allen Ausführungsbeispielen kann der Vorsprung 10, 16, 19 wenigstens etwa 45% des Volumens der Auslaßöffnung 11, 15, 18 ausfüllen.

Fig. 7 verdeutlicht die Bestimmung der freien Querschnittsfläche des Durchflusskanals für eine gegebene Position des Kolbens 1 am Beispiel der in Fig.4 gezeigten rotationssymmetrischen Form von Auslassöffnung 11 und Kolbenvorsprung 12. Unter der freien Querschnittsfläche ist allgemein die für das ausströmende Gas zur Verfügung stehende und durch die "lichte Weite" des Durchflusskanals bestimmte kleinste geometrische Querschnittsfläche zu verstehen.

Die freie Querschnittsfläche kann rechnerisch für verschiedene Verläufe der Axialschnittkanten von Auslassöffnung 11 und Kolbenvorsprung 12 bestimmt werden. Hierbei werden auf den Axialschnittkanten der Auslassöffnung 11 über die gesamte Höhe der Ventilplatte 2 eine Reihe von Punkten 24 festgelegt. Ebenso werden auf den Axialschnittkanten des Vorsprungs 12 mehrere Punkte 25 festgelegt.

Durch Verbinden eines der Punkte 24 auf der Innenseite der Auslassöffnung mit einem Punkt 25 des Kolbenvorsprungs erhält man einen Abstand a und einen zugehörigen Durchmesser d, wobei der Durchmesser d der Länge der Verbindungslinie zwischen den Mittelpunkten zweier zusammengehörigen horizontal gegenüberliegenden Abstände a entspricht. Entsprechend der Formel ${\text{d}}_{\text{eff}} \text{= 2·} \sqrt{\text{a} \text{·} \text{d}}$ ergibt sich daraus ein effektiver Durchmesser *d*_{*eff*} des Durchflusskanals für einen Abstand a. Geometrisch kann man sich *d*_{*eff*} als Durchmesser einer kreisrunden Öffnung vorstellen, die die gleiche Querschnittsfläche aufweist wie der Ringspalt zwischen der Innenseite der Auslassöffnung und dem Kolbenvorsprung.
Der Punkt 24 auf der Axialschnittkante der Auslassöffnung 11 wird nun in entsprechender Weise mit allen Punkten 25 des Vorsprungs verbunden, und es werden Werte für *d*_{*eff*} bestimmt. Der kleinste gefundene Wert entspricht dem effektiven Durchmesser des Durchflusskanals für diesen betreffenden Punkt 24.

Die freie Querschnittsfläche A des Durchflusskanals 12 bei einer gegebenen Kolbenposition bestimmt sich aus dem insgesamt kleinsten Wert *d*_{*eff*} ₘᵢₙ des effektiven Durchmessers, nachdem Werte entsprechend der beschriebenen Vorgehensweise für jeden Punkt 24 entlang der Innenseite der Auslassöffnung ermittelt worden sind. Im Falle einer rotationssymmetrischen Form von Auslassöffnung und Vorsprung ergibt sich *A* = *d*$\frac{\text{2}}{\text{eff} \text{min}}$·$\frac{\text{π}}{\text{4}}$.

Das jeweilige Volumen V des Druckraums umfasst das freie Volumen im Zylinder und das Volumen des Totraums bis hin zur oberen Endfläche der Ventilplatte 2.

In Fig.8 zeigt die Veränderung des Druckraumvolumens und des freien Querschnitts des Durchlasskanals 12 für zwei Positionen des Kolbens 1. In einer ersten Position, die durch die gestrichelte Linie angegeben wird, ergibt sich ein Volumen V1 und eine freie Querschnittsfläche A1 des Durchflusskanals 12. Im weiteren Verlauf des Hubvorgangs nähert sich der Kolben seinem oberen Totpunkt, und man erhält ein neues geringeres Volumen V2 und eine neue freie Querschnittsfläche A2, die sich nunmehr in einem Bereich der Auslassöffnung nahe der Unterseite der Ventilplatte befindet. Eine solche Position des Kolbens ist mit der durchgezogenen Linie angedeutet.

Es gilt die Beziehung $\frac{{\text{V}}_{\text{2}}}{{\text{V}}_{\text{1}}}$ < $\frac{{\text{A}}_{\text{2}}}{{\text{A}}_{\text{1}}}$, da das Volumen V des Druckraums relativ schneller abnimmt als die freie Querschnittsfläche A des Durchlasskanals 12, wodurch eine Erhöhung des Strömungswiderstands sowie Strömungsgeräusche vermieden werden.

## Patentansprüche

1. Axialkolben-Kältemittelverdichter mit mindestens einer Kolben-Zylinder-Einheit, deren Zylinder (17) durch eine Ventilplatte (2) abgeschlossen ist, die mindestens ein Druckventil (3) mit einer Auslaßöffnung (11; 15; 18) aufweist, wobei ein Vorsprung (10; 16; 19) des Kolbens (1) in die Auslaßöffnung (11; 15; 18) ragt, wenn sich der Kolben (1) in der Nähe seines oberen Totpunkts befindet, **dadurch gekennzeichnet, daß** die Auslaßöffnung (11; 15; 18), der Kolbenvorsprung (10; 16; 19), die Innenseite (7) der Ventilplatte (2) und die Stirnfläche (8) des Kolbens (1) einen Durchflußkanal (12) mit wenigstens über den größten Teil seines Umfangs stetigem Verlauf seiner Axialschnittkanten begrenzen, daß die freie Querschnittsfläche des Durchflußkanals (12) so lange durch die kleinste Querschnittsfläche der Auslaßöffnung (11; 15; 18) bestimmt ist, bis der Kolben (1) während seines Druckhubs eine Position erreicht hat, die um mindestens die Höhe (H) der Auslaßöffnung (11; 15; 18) unter dem oberen Totpunkt liegt, daß während des weiteren Druckhubs des Kolbens (1) die relative Abnahme der freien Querschnittsfläche des Durchflußkanals (12) geringer als die relative Abnahme des Volumens des Druckraums im Zylinder (17) ist und daß mindestens 45% des Volumens der Auslaßöffnung (11; 15; 18) im oberen Totpunkt des Kolbens (1) durch den Vorsprung ausgefüllt sind.

2. Axialkolben-Kältemittelverdichter nach Anspruch 1, **dadurch gekennzeichnet, daß** die Querschnittsfläche der Auslaßöffnung (11; 15; 18) zur Außenseite der Ventilplatte (2) hin abnimmt, daß die Querschnittsfläche des Vorsprungs (10; 16; 19) zu seinem freien Ende hin abnimmt und daß die Querschnittsflächen der Auslaßöffnung (11; 15; 18) und des Vorsprungs (10; 16; 19) sich derartig in Axialrichtung ändern, daß sich die freie Querschnittsfläche des Durchflußkanals (12) während der Kolbenbewegung zum oberen Totpunkt weniger ändert als das verbleibende Volumen des Druckraums im Zylinder (17).

3. Axialkolben-Kältemittelverdichter nach einem der Ansprüche 1 oder 2, **dadurch gekennzeichnet, daß** während des Druckhubs des Kolbens (1) der Strömungswiderstand des Durchflußkanals durch die kleinste Querschnittsfläche der Auslaßöffnung (11; 15; 18) bestimmt ist, bis das freie Ende des Kolbenvorsprungs (10; 16; 19) mit der Innenseite (7) der Ventilplatte (2) fluchtet.

4. Axialkolben-Kältemittelverdichter nach einem der Ansprüche 1 bis 3, **dadurch gekennzeichnet, daß** während des Druckhubs des Kolbens (1) der Strömungswiderstand des Durchflußkanals (12) durch die kleinste Querschnittsfläche der Auslaßöffnung (11; 15; 18) bestimmt ist, bis 50% der Höhe des Kolbenvorsprungs (10; 16; 19) in die Auslaßöffnung (11; 15; 18) eingedrungen sind.

5. Axialkolben-Kältemittelverdichter nach einem der Ansprüche 1 bis 4, **dadurch gekennzeichnet, daß** ein Axialschnitt durch die Auslaßöffnung (11; 15) der Ventilplatte (2) und den Kolbenvorsprung (10; 16) gekrümmte Schnittkanten aufweist.

6. Axialkolben-Kältemittelverdichter nach einem der Ansprüche 1 bis 5, **dadurch gekennzeichnet, daß** die Übergänge (13; 14) zwischen der Ventilplattenoberfläche und der Auslaßöffnung (11; 15; 18) und der Übergang zwischen der Kolbenstirnfläche (8) und dem Vorsprung (10; 16) stetig sind, wobei der Übergang (13) zwischen Auslaßöffnung (11; 15; 18) und Ventilsitz (5) und der Übergang zwischen Vorsprung (10; 16; 19) und Kolbenstirnfläche (8) abgerundet sind.

## Claims

1. Axial piston refrigerant compressor comprising at least one piston-cylinder unit, whose cylinder (17) is closed by a valve plate (2) that has at least one discharge valve (3) with an outlet opening (11; 15; 18), a projection (10; 16; 19) of the piston (1) extending into the outlet opening (11; 15; 18), when the piston (1) is near its upper dead centre, **characterised in that** the outlet opening (11; 15; 18), the piston projection (10; 16; 19), the inside (7) of the valve plate (2) and the front face (8) of the piston (1) delimit a flow channel (12) having a continuous extension of its axial section edges, at least over the major part of its circumference, that the free cross-sectional area of the flow channel (12) is determined by the smallest cross-sectional area of the outlet opening (11; 15; 18), at least until the piston (1), during its pressure stroke, has reached a position, which lies below the upper dead centre by at least the height (H) of the outlet opening (11; 15; 18), that during the further pressure stroke of the piston (1) the relative decrease of the free cross-sectional area of the flow channel is smaller than the relative decrease of the volume of the pressure chamber in the cylinder (17) and that, in the upper dead centre position of the piston (1), at least 45% of the volume of the outlet opening (11; 15;18) is occupied by the projection.

2. Axial piston refrigerant compressor according to claim 1, **characterised in that** the cross-sectional area of the outlet opening (11; 15; 18) decreases in the direction of the outside of the valve plate (2), that the cross-sectional area of the projection (10; 16; 19) decreases towards its free end and that the cross-sectional areas of the outlet opening (11; 15; 18) and the projection (10; 16; 19) change in the axial direction in such a way that during the piston movement towards the upper dead centre the free cross-sectional area of the flow channel (12) changes less than the volume remaining in the pressure chamber of the cylinder (17).

3. Axial piston refrigerant compressor according to claim 1 or 2, **characterised in that** during the pressure stroke of the piston (1), the flow resistance of the flow channel is determined by the smallest cross-sectional area of the outlet opening (11; 15; 18), until the free end of the piston projection (10; 16; 19) is aligned with the inside (7) of the valve plate (2).

4. Axial piston refrigerant compressor according to one of the claims 1 to 3, **characterised in that** during the pressure stroke of the piston (1), the flow resistance of the flow channel (12) is determined by the smallest cross-sectional area of the outlet opening (11; 15; 18), until 50% of the height of the piston projection (10; 16; 19) has penetrated into the outlet opening (11; 15; 18).

5. Axial piston refrigerant compressor according to one of the claims 1 to 4, **characterised in that** an axial section through the outlet opening (11; 15) of the valve plate (2) and the piston projection (10; 16) has curved section edges.

6. Axial piston refrigerant compressor according to one of the claims 1 to 5, **characterised in that** the junction surfaces (13; 14) between the valve plate surface and the outlet opening (11; 15; 18), and the junction surface between the piston front end (8) and the projection (10; 16) are continuous, the junction surface (13) between the outlet opening (11; 15; 18) and the valve seat (5) and the junction surface between the projection (10; 16; 19) and the piston front end (8) being rounded.

## Revendications

1. Compresseur à réfrigérant à piston axial avec au moins une unité piston-cylindre, dont le cylindre (17) est fermé par un disque de soupape (2), qui présente au moins une soupape de pression (3) avec une ouverture de décharge (11;15;18), tandis qu'une protubérance (10;16;19) du piston (1) fait saillie dans l'ouverture de décharge (11;15;18) lorsque le piston (1) se situe à proximité de son point mort supérieur, **caractérisé en ce que** l'ouverture de décharge (11;15;18), la protubérance de piston (10;16;19), le côté intérieur (7) du disque de soupape (2) et la surface frontale (8) du piston (1) délimitent un canal de passage (12) avec au moins sur la plus grande partie de sa périphérie un parcours constant de ses bords de section axiale, **en ce que** l'aire de la section transversale libre du canal de passage (12) est déterminée par la plus petite aire de section transversale de l'ouverture de décharge (11;15;18) jusqu'à ce que pendant sa course de levée de pression le piston (1) ait atteint une position qui se situe au moins à la hauteur (H) de l'ouverture de décharge (11;15;18) au-dessous du point mort supérieur, **en ce que** pendant la course de levée de pression ultérieure du piston (1) la diminution relative de l'aire de la section transversale libre du canal de passage (12) est plus faible que la diminution relative du volume de la chambre de pression dans le cylindre (17) et **en ce qu'**au moins 45% du volume de l'ouverture de décharge (11;15;18) dans le point mort supérieur du piston (1) sont remplis par la protubérance.

2. Compresseur à réfrigérant à piston axial selon la revendication 1, **caractérisé en ce que** l'aire de la section transversale de l'orifice de décharge (11;15;18) va en diminuant vers le côté extérieur du disque de soupape (2), **en ce que** l'aire de la section transversale de la protubérance (10;16;19) va en diminuant vers son extrémité libre et **en ce que** les aires de section transversale de l'ouverture de décharge (11;15;18) et de la protubérance (10;16;19) se modifient dans la direction axiale de telle sorte que l'aire de la section transversale libre du canal de passage (12) se modifie moins pendant le mouvement du piston vers le point mort supérieur que le volume restant de la chambre de pression dans le cylindre (17).

3. Compresseur à réfrigérant à piston axial selon l'une des revendications 1 ou 2, **caractérisé en ce que** pendant la course de levée de pression du piston (1), la résistance à l'écoulement du canal de passage est déterminée par la plus petite aire de section transversale de l'ouverture de décharge (11;15;18) jusqu'à ce que l'extrémité libre de la protubérance du piston (10;16;19) soit alignée sur le côté intérieur (7) du disque de soupape (2).

4. Compresseur à réfrigérant à piston axial selon l'une des revendications 1 à 3, **caractérisé en ce que** pendant la course de levée du piston (1) la résistance à l'écoulement du canal de passage (12) est déterminée par la plus petite aire de section transversale de l'ouverture de décharge (11;15;18), jusqu'à ce que 50% de la hauteur de la protubérance du piston (10;16;19) aient pénétré dans l'ouverture de décharge (11;15;18).

5. Compresseur de réfrigérant à piston axial selon l'une des revendications 1 à 4, **caractérisé en ce qu'**une section axiale à travers l'ouverture de décharge (11;15) du disque de soupape (2) et à travers la protubérance de piston (10;16) présente des bords de section recourbés.

6. Compresseur à réfrigérant à piston axial selon l'une des revendications 1 à 5, **caractérisé en ce que** les transitions (13;14) entre la surface du disque de soupape et l'ouverture de décharge (11;15;18) et la transition entre la surface frontale de piston (8) et la protubérance (10;16) sont continues, tandis que la transition (13) entre l'ouverture de décharge (11;15;18) et le siège de soupape (5) et la transition entre la protubérance (10;16;19) et la surface frontale de piston (8) sont arrondies.
